# FASCICULE DE BREVET EUROPEEN

(11) **EP 0 055 665 B1**
(45) Date de publication et mention de la délivrance du brevet: **28.11.1984**
(21) Numéro de dépôt: 81402059.0
(22) Date de dépôt: 23.12.1981
(51) Int. Cl.: A62C 3/14, F24F 7/02

(54) **Procédé pour soustraire aux contraintes thermiques accidentelles un moteur de ventilateur aérateur capable d'évacuer des fumées chaudes en cas d'incendie et dispositif pour la mise en oeuvre de ce procédé**
Verfahren zur Vermeidung von Hitzeschäden an einem Rauchabzugsventilatormotor für Brandfälle und Einrichtung zur Ausführung dieses Verfahrens
Process for avoiding heat damage to the motor of an emergency smoke extractor ventilator, and apparatus for the realization of that process

(30) Priorité: 31.12.1980 FR 8027915
(43) Date de publication de la demande: 07.07.1982
(73) Titulaire: JEUMONT-SCHNEIDER Société anonyme dite:, F-92811 Puteaux Cedex (FR)
(72) Inventeur: Avril, Pierre, F-77430 Champagne sur Seine (FR)
(74) Mandataire: Lejet, Christian (FR)

## Description

La présente invention concerne d'une part un procédé pour soustraire aux contraintes thermiques accidentelles un moteur de ventilateur aérateur monté avec un capot de protection à l'extrémité d'une gaine d'évacuation, par exemple sur le toit d'un bâtiment, et capable d'évacuer des fumées chaudes en cas d'incendie à l'intérieur du bâtiment, par exemple des fumées à 400 °C pendant deux heures sans que le débit du ventilateur baisse de plus de 10 %.

Il est déjà connu du document GB-A-1 079 011 un dispositif qui comporte un détecteur de température déclenchant, en cas de montée brutale de la température des gaz évacués par un aérateur, la mise en action d'organes d'éloignement de capots de protection et d'un organe maintenant en bout de course les capots éloignés de l'ensemble moteur-ventilateur aérateur.

Mais dans ce dispositif, la mise en action des organes d'éloignement permet seulement l'évacuation des fumées chaudes, celles-ci s'échappant le long du moteur qui se trouve alors en milieu surchauffé.

Selon l'invention, le moteur d'entraînement du ventilateur aérateur n'a pas besoin d'être spécialement conçu ou d'être surdimensionné, c'est-à-dire prévu pour résister à un échauffement anormal ou prévu avec un dispositif auxiliaire de refroidissement (amenée d'air frais) mis automatiquement en action en cas d'incendie ou prévu dans un compartiment isolé thermiquement, comme cela est le cas pour le matériel connu de ce genre.

L'invention concerne d'autre part le dispositif pour la mise en oeuvre de ce procédé.

Selon l'invention, on peut utiliser, pour entraîner le ventilateur aérateur, un moteur de construction normale, suspendu de manière normale, sans amortisseurs, avec un capot de protection en résine polyester, au lieu d'un capot métallique, comme cela est le cas pour le matériel connu de ce genre.

Dans le procédé selon la présente invention on fixe une turbine centrifuge en bout d'arbre du moteur en amont de celui-ci par rapport au sens d'écoulement des fumées pour évacuer radialement celles-ci à l'écart du moteur et, de manière connue en soi, lors de l'apparition de fumées chaudes, on éloigne dudit moteur le capot de protection de manière à placer ledit moteur dans un milieu ambiant de refroidissement correspondant à des conditions atmosphériques normales.

Le dispositif selon la présente invention pour la mise en oeuvre de ce procédé, comporte une turbine centrifuge montée en bout d'arbre du moteur en amont de celui-ci par rapport au sens d'évacuation des fumées, un détecteur de température réalisé sous la forme d'un moyen de fixation servant à fixer le capot de protection sur l'ensemble moteur-ventilateur aérateur, ledit moyen de fixation étant en matière fusible fondant sous l'action des fumées chaudes, et un organe d'éloignement du capot de protection réalisé sous la forme d'un mécanisme à ressort exerçant en permanence une force tendant à projeter ledit capot vers l'extérieur, la fusion dudit moyen de fixation libérant l'action de cette force.

L'invention sera mieux comprise à l'aide d'exemples de réalisation et des dessins annexés où:
la figure 1 représente un ensemble moteur-ventilateur aérateur à axe vertical ayant un capot de protection périphérique,
la figure 2, une variante de la figure 1, avec une calotte de protection permettant le refoulement latéral des gaz,
là figure 3, le détail du moyen de fixation du capot de protection de la figure 1.

Sur la figure 1, le moteur 1 à axe vertical repose sur une platine 2 fixée à l'aide de fers plats 3 sur la bride d'aspiration 4 disposée au sommet de la gaine d'évacuation (non représentée sur le dessin). Une turbine centrifuge 5 est fixée sur le bout d'arbre inférieur 6 du moteur 1. Le jeu 7 ménagé entre la bride 4 et la turbine 5 est calculé pour tenir compte des déformations éventuelles de ces deux pièces sous l'effet de la chaleur lorsque le ventilateur aérateur doit évacuer des fumées chaudes consécutives à un incendie. Un capot de protection, par exemple en deux parties 8 et 9 reliées par des boulons 10, entoure l'ensemble moteur-ventilateur aérateur, sauf que sa partie supérieure est ouverte et munie d'un grillage 11 de protection.

Des tiges de guidage verticales 12, au nombre de quatre par exemple, sont fixées à leur partie inférieure aux fers plats 3 et sont de hauteur légèrement inférieure à celle du capot de protection 8-9. Elles traversent des équerres 13 fixées à la partie 8 de ce capot par des boulons. Au-dessous de ces équerres 13 les tiges 12 sont entourées par un ressort cylindrique de compression 14. Juste au-dessus des équerres 13, les tiges 12 sont percées d'un trou transversal pour le passage d'une goupille 15 en alliage fusible de type connu fondant à une température inférieure à celle des fumées chaudes consécutives à un incendie, par exemple à 70 °C.

La figure 3 donne une vue détaillée des tiges de guidage 12 sous forme de tubes munis d'une rondelle de butée 16 à leur partie supérieure. La goupille 15 maintient le ressort 14 en compression. Le capot de protection est ainsi fixé en position par les équerres 13 de manière à buter à sa partie inférieure contre les fers plats 3. Lorsque, en cas d'incendie, la goupille 15 fond, l'action du ressort projette le capot vers le haut. Les équerres 13 arrivent en haut des tiges 12 contre les butées 16. Un verrouillage en bout de course du capot, tel qu'un cliquet ou une bille disposés dans le haut de la tige 12 (non représentés sur le dessin), bloque ces équerres et maintient donc le capot en position surélevée. Le moteur 1 est ainsi placé dans un milieu ambiant de refroidissement peu différent de celui correspondant à son fonctionnement normal. Le type de moteur utilisé peut alors être normal au point de vue des échauffements de ses enroulements.

On retrouve sur la variante de la figure 2 la majeure partie des composants de la figure 1, sauf que le capot 8-9 est remplacé par une calotte 17, que les ressorts 14 sont remplacés par un ressort unique 18 monté à la partie supérieure du moteur 1 et que le moyen de fixation de la calotte 17 est réalisé à l'aide de pattes 19 fixées d'un côté à cette calotte et de l'autre côté sur les fers plats 3 par dessus la platine 2, elle-même fixée de façon indépendante aux fers plats 3.

La fixation des pattes 19 aux fers plats 3 se fait à l'aide de boulons 20 en alliage fusible (non représentés) de même genre que celui utilisé pour les goupilles 15. Lorsque ces boulons fondent sous l'effet des fumées chaudes, le ressort 18 éjecte la calotte 17 loin de l'ensemble moteur-ventilateur aérateur. Une chaîne de retenue 21 fixée d'un côté à la calotte 17 et de l'autre par exemple à la bride d'aspiration 4 empêche la calotte 17 de retomber éventuellement sur des passants. Le grillage de protection 22 n'est pas solidaire de la calotte 17 et reste en place.

## Revendications

1. Procédé pour soustraire aux contraintes thermiques accidentelles un moteur (1) de ventilateur aérateur monté avec un capot de protection (8-9, 17) à l'extrémité d'une gaine d'évacuation, par exemple sur le toit d'un bâtiment, et capable d'évacuer des fumées chaudes en cas d'incendie à l'intérieur du bâtiment, caractérisé en ce qu'on fixe une turbine centrifuge en bout d'arbre du moteur en amont de celui-ci par rapport au sens d'écoulement des fumées pour évacuer radialement celles-ci à l'écart du moteur et en ce que lors de l'apparition des fumées chaudes, de manière connue en soi, on éloigne dudit moteur le capot de protection de manière à placer ledit moteur dans un milieu ambiant de refroidissement correspondant à des conditions atmosphériques normales.

2. Dispositif pour la mise en oeuvre du procédé conforme à la revendication 1, comportant un détecteur de température réalisé sous la forme d'un moyen de fixation (15, 20), ledit moyen de fixation (15 ou 20) étant en matière fusible fondant sous l'action des fumées chaudes, et un organe d'éloignement du capot de protection (8-9, 17) réalisé sous la forme d'un mécanisme à ressort (14 ou 18) exerçant en permanence une force tendant à projeter ledit capot vers l'extérieur, la fusion dudit moyen de fixation libérant l'action de cette force caractérisé en ce qu'il comporte en outre une turbine centrifuge montée en bout d'arbre du moteur, en amont de celui-ci par rapport au sens d'évacuation des fumées, et en ce que le détecteur de température sert à fixer le capot de protection (8-9, 17) sur l'ensemble moteur-ventilateur.

3. Dispositif selon la revendication 2, caractérisé en ce qu'il comporte un organe de guidage (12-13) dudit capot de protection (8-9) de sa position normale vers une position éloignée, ainsi qu'un mécanisme d'arrêt (16) et de blocage en fin de course dudit capot.

4. Dispositif selon la revendication 2, caractérisé en ce que le capot de protection est une calotte (17) surmontant le ventilateur aérateur et en ce que ladite calotte est retenue en bout de course loin de l'ensemble moteur-ventilateur aérateur par une chaîne retenue (21).

## Claims

1. Process for protecting from accident heat stresses a ventilating fan motor (1) mounted with a protective hood (8-9, 17) at the end of an extracting duct, for example on the roof of a building, and capable of extracting hot fumes or smoke in the event of a fire within the building, characterised in that a centrifugal rotor is secured on a motor shaft end upstream of said motor relatively to the direction of flow of the smoke for discharging the smoke radially, clear of the motor, and in that when hot smoke appears, in a manner known per se, the protective hood is moved away from the said motor in such a way that the said motor is put in an ambient cooling environment situation corresponding to normal atmospheric conditions.

2. Apparatus for using the process according to claim 1, comprising a temperature detector constructed in the form of a securing means (15, 20), said securing means (15 or 20) being made of a materials meltable by the action of hot smoke, and a device for moving-away the protective hood (8-9, 17) constructed in the form of a spring mechanism (14 or 18) exerting permanently a force tending to project the said hood outwardly, the melting of the said securing means releasing the action of this force, characterised in that the apparatus comprises also a centrifugal rotor mounted on a motor shaft end upstream of the said motor relatively to the direction of evacuation of the smoke, and in that the temperature detector serves to secure the protective hood (8-9, 17) on the fan-motor assembly.

3. Apparatus according to claim 2, characterised in that it comprises a device (12-13) for guiding the said protective hood (8-9) from its normal position towards a moved-out position, also a means (16) for stopping the movement of the said hood and holding the latter at the end of its path of travel.

4. Apparatus according to claim 2, characterised in that the protective hood is a cap (17) surmounting the ventilating fan and in that the said cap is retained at the end of its path of travel remote from the fan-motor assembly by a holding chain (21).

## Patentansprüche

1. Verfahren, durch welches ein Lüftungsventilatormotor (1) unvorhergesehenen thermischen Beanspruchungen entzogen wird, welcher mit einer Schutzhaube (8-9, 17) am Ende einer Abzugshaube beispielsweise auf dem Dach eines Gebäudes angebracht ist und geeignet ist, um heißen Rauch im Falle eines Brandes im Inneren des Gebäudes abzuführen, dadurch gekennzeichnet, daß eine Zentrifugalturbine am Ende der Motorwelle und in Strömungsrichtung des Rauches vor dem Motor befestigt wird, um den Rauch radial von dem Motor fortzuführen, und daß beim Auftreten von heißem Rauch in an sich bekannter Weise die Schutzhaube von dem Motor entfernt wird, so daß der Motor in eine kühlende Umgebung gelangt, die den normalen atmosphärischen Bedingungen entspricht.

2. Vorrichtung zur Durchführung des Verfahrens nach Anspruch 1, mit einem Temperaturdetektor, der in Form einer Befestigungseinrichtung (15, 20) verwirklicht ist, wobei diese Befestigungseinrichtung (15 oder 20) aus einem schmelzbaren Material gebildet ist, das unter der Wirkung des heißen Rauches schmilzt, sowie mit einem Organ zur Entfernung der Schutzhaube (8-9, 17), welches in Form eines Federmechanismus (14 oder 18), verwirklicht ist, der dauernd eine Kraft ausübt, welche bestrebt ist, die genannte Haube nach Außen zu schleudern, wobei das Schmelzen der Befestigungseinrichtung die Wirkung dieser Kraft freigibt, dadurch gekennzeichnet, daß sie ferner eine Zentrifugalturbine umfaßt, die am Ende der Motorwelle und in Abströmrichtung vor dem Motor befestigt ist, und daß der Temperaturdetektor zur Befestigung der Schutzhaube (8-9, 17) auf der Motor-Ventilator-Einheit dient.

3. Vorrichtung nach Anspruch 2, dadurch gekennzeichnet, daß sie ein Organ (12-13) zur Führung der Schutzhaube (8-9) aus ihrer Normalstellung in eine entfernte Stellung sowie einen Mechanismus (16) zum Arretieren und Blockieren der genannten Haube am Ende ihrer Bewegungsbahn umfaßt.

4. Vorrichtung nach Anspruch 2, dadurch gekennzeichnet, daß die Schutzhaube eine Glocke (17) ist, welche über den Lüftungsventilator aufgesetzt ist, und daß die genannte Glocke durch eine Haltekette (21) am Ende ihrer Bewegungsbahn entfernt von der Motor-Lüfterventilator-Einheit gehalten wird.
